# EUROPÄISCHE PATENTANMELDUNG

(11) **EP 4 759 456 A1**
(43) Veröffentlichungstag der Anmeldung: **17.06.2026**
(21) Anmeldenummer: 24219758.0
(22) Anmeldetag: 13.12.2024
(51) Int. Cl.: B21B 37/28, B21B 37/32, B21B 37/40, B21B 37/62

(54) **VERBESSERTE KONTUR- UND/ODER PLANHEITSSTEUERUNG EINES WALZGERÜSTS**

(71) Anmelder: Primetals Technologies Germany GmbH, 91058 Erlangen (DE)
(72) Erfinder: Grillmeier, Hubertus, 91056 Erlangen (DE); Schätzler, Sven, 90766 Fürth (DE)
(74) Vertreter: Metals@Linz

(57) **Zusammenfassung**

Einem Steuerungssystem für ein Walzgerüst zum Walzen eines flachen Walzguts aus Metall werden vor dem Einlaufen des Walzguts in das Walzgerüst Anfangsdaten (A) und Zieldaten (Z*) des Walzguts und Gerüstdaten (G) des Walzgerüsts bekannt. Die Anfangsdaten (A) beschreiben das Walzgut einlaufseitig des Walzgerüsts. Die Zieldaten (Z*) sind Daten, die das Walzgut auslaufseitig des Walzgerüsts aufweisen soll. Die Gerüstdaten (G) beschreiben das Walzgerüst. Das Steuerungssystem ermittelt vor dem Einlaufen des Walzguts in das Walzgerüst anhand der Anfangsdaten (A) und der Zieldaten (Z*) unter Berücksichtigung der Gerüstdaten (G) für Stellglieder des Walzgerüsts symmetrische und asymmetrische Stellgrößen (sym, asym) und steuert die Stellglieder zumindest zu Beginn des Walzens des Walzguts in dem Walzgerüst entsprechend der ermittelten symmetrischen und asymmetrischen Stellgrößen (sym, asym) an. Zum Ermitteln der asymmetrischen Stellgrößen (asym) ermittelt das Steuerungssystem zunächst die symmetrischen Stellgrößen (sym) und ermittelt sodann die asymmetrischen Stellgrößen (asym) unter Berücksichtigung nicht nur der Anfangsdaten (A), der Zieldaten (Z*) und der Gerüstdaten (G), sondern auch der zuvor ermittelten symmetrischen Stellgrößen (sym).

## Beschreibung

### Gebiet der Technik

Die vorliegende Erfindung geht aus von einem Betriebsverfahren für ein Walzgerüst zum Walzen eines flachen Walzguts aus Metall,
- wobei einem Steuerungssystem für das Walzgerüst vor dem Einlaufen des Walzguts in das Walzgerüst Anfangsdaten und Zieldaten des Walzguts und Gerüstdaten des Walzgerüsts bekannt werden,
- wobei die Anfangsdaten das Walzgut einlaufseitig des Walzgerüsts beschreiben, die Zieldaten Daten sind, die das Walzgut auslaufseitig des Walzgerüsts aufweisen soll, und die Gerüstdaten das Walzgerüst beschreiben,
- wobei das Steuerungssystem vor dem Einlaufen des Walzguts in das Walzgerüst anhand der Anfangsdaten und der Zieldaten unter Berücksichtigung der Gerüstdaten für Stellglieder des Walzgerüsts symmetrische und asymmetrische Stellgrößen ermittelt,
- wobei das Steuerungssystem die Stellglieder zumindest zu Beginn des Walzens des Walzguts in dem Walzgerüst entsprechend der ermittelten symmetrischen und asymmetrischen Stellgrößen ansteuert.

Die vorliegende Erfindung geht weiterhin aus von einem Steuerprogramm für ein softwareprogrammierbares Steuerungssystem, wobei das Steuerprogramm Maschinencode umfasst, der von dem Steuerungssystem unmittelbar abarbeitbar ist, wobei die Abarbeitung des Maschinencodes durch das Steuerungssystem bewirkt, dass das Steuerungssystem ein Walzgerüst zum Walzen eines flachen Walzguts aus Metall gemäß einem derartigen Betriebsverfahren steuert.

Die vorliegende Erfindung geht weiterhin aus von einem Steuerungssystem für ein Walzgerüst zum Walzen eines flachen Walzguts aus Metall, wobei das Steuerungssystem mit einem derartigen Steuerprogramm programmiert ist, so dass das Steuerungssystem das Walzgerüst gemäß einem derartigen Betriebsverfahren steuert.

Die vorliegende Erfindung geht weiterhin aus von einer Walzeinrichtung,
- wobei die Walzeinrichtung ein Walzgerüst zum Walzen eines flachen Walzguts aus Metall aufweist,
- wobei das Walzgerüst Stellglieder zum Einstellen eines Walzspaltes des Walzgerüsts entsprechend symmetrischer und asymmetrischer Stellgrößen aufweist,
- wobei das Walzgerüst ein Steuerungssystem aufweist,
- wobei das Steuerungssystem als derartiges Steuerungssystem ausgebildet ist, das das Walzgerüst gemäß einem derartigen Betriebsverfahren steuert.

### Stand der Technik

Ein derartiges Betriebsverfahren ist beispielsweise aus dem Fachaufsatz "Decoupling Adaptive Smith Prediction Model of Flatness Closed-Loop Control and Its Application" von Mingming Song et al., Processes 2020, 8(8), 895, https://doi.org/10.3390/pr8080895, bekannt.

### Zusammenfassung der Erfindung

Beim Walzen eines flachen Walzguts ist - neben dem Erreichen der Zieldicke - die Einhaltung von Kontur- und Planheitszielwerten von übergeordneter Bedeutung. Zur Einhaltung der Zielwerte werden entsprechende Stellglieder eingesetzt. Beispielsweise können die Walzen geschwenkt und - soweit es Arbeitswalzen oder Zwischenwalzen betrifft - gebogen werden. In Verbindung mit entsprechenden Walzenschliffen können auch - in der Regel gegenläufige - axiale Schiebebewegungen der Arbeits- oder Zwischenwalzen erfolgen. Insbesondere in Fällen, in denen die Formen der oberen und unteren Walzensätze aus sich heraus oder unter Last weder punkt- noch achsensymmetrisch sind, kommt es weiterhin auch bei einer rein symmetrischen Änderung der Walzkraft zu einer Änderung der Asymmetrie des Walzspaltes. Dadurch ergeben sich im gewalzten Produkt asymmetrische Planheits- und Konturabweichungen.

Die Ursache für weder punkt- noch achsensymmetrische Formen der oberen und unteren Walzensätze kann beispielsweise darin liegen, dass gleichartige Walzen mit unterschiedlichen Durchmessern verwendet werden. Gleichartig sind zwei Walzen, welche die gleiche Funktion aufweisen und von denen eine oberhalb und die andere unterhalb des Walzguts angeordnet ist, beispielsweise bei einem Quartogerüst oder bei einem Sextogerüst die beiden Stützwalzen und die beiden Arbeitswalzen, im Falle eines Sextogerüsts zusätzlich auch die beiden Zwischenwalzen. Der Effekt ist umso ausgeprägter, je kleiner die Durchmesser der Walzen des entsprechenden Walzenpaares sind und/oder je größer ein Durchmesserunterschied der Walzen ist.

Um das Einhalten der Zielwerte zu gewährleisten, ist im Stand der Technik ausgangsseitig des Walzgerüsts eine Sensoreinrichtung angeordnet, mittels derer die Kontur und/oder die Planheit des Walzguts erfasst werden. Die entsprechenden Messwerte werden dem Steuerungssystem zugeführt. Das Steuerungssystem führt daraufhin die symmetrischen und die asymmetrischen Stellgrößen anhand eines Vergleichs der erfassten Kontur bzw. Planheit mit entsprechenden Sollwerten nach.

Die Vorgehensweise des Standes der Technik stellt eine typische Regelung dar. Der Istwert (die sich tatsächlich ergebende Kontur bzw. die sich tatsächlich ergebende Planheit) wird erfasst, und anhand der Abweichung des Istwertes vom korrespondierenden Sollwert erfolgt ein Nachführen der Stellgrößen, vorliegend der symmetrischen und asymmetrischen Stellgrößen. Im Stand der Technik erfolgt also eine Korrektur erst dann, wenn ein Messergebnis vorliegt. Damit ergibt sich eine große Totzeit. Folglich ergibt sich auch eine erhebliche Menge an Walzgut, die gewalzt wird, bevor korrigierend eingegriffen werden kann. Somit fällt im Stand der Technik oftmals eine große Menge an Walzgut an, welche die geforderten Spezifikationen nicht einhält und daher verschrottet werden muss. Weiterhin kann der Istwert erst nach dem Auslaufen des Walzguts aus dem Walzgerüst erfasst werden. Demzufolge weist der Regelkreis eine relativ geringe Dynamik auf.

Die Aufgabe der vorliegenden Erfindung besteht darin, Möglichkeiten zu schaffen, mittels derer bereits zu Beginn des Walzens, wenn also das Walzgut noch nicht den Ort erreicht hat, an dem der Istwert des Walzguts erfasst wird, eine qualitativ hochwertige Einstellung des Walzgerüsts möglich ist.

Die Aufgabe wird durch ein Betriebsverfahren mit den Merkmalen des Anspruchs 1 gelöst. Vorteilhafte Ausgestaltungen des Betriebsverfahrens sind Gegenstand der abhängigen Ansprüche 2 bis 10.

Erfindungsgemäß wird ein Betriebsverfahren der eingangs genannten Art dadurch ausgestaltet, dass das Steuerungssystem zum Ermitteln der asymmetrischen Stellgrößen zunächst die symmetrischen Stellgrößen ermittelt und sodann die asymmetrischen Stellgrößen unter Berücksichtigung nicht nur der Anfangsdaten, der Zieldaten und der Gerüstdaten, sondern auch der zuvor ermittelten symmetrischen Stellgrößen ermittelt.

Erfindungsgemäß erfolgt also eine abgestufte Vorgehensweise. Zuerst werden die symmetrischen Stellgrößen ermittelt. Erst wenn die symmetrischen Stellgrößen bekannt sind, werden anhand der Anfangsdaten, der Zieldaten, der Gerüstdaten und der symmetrischen Stellgrößen die asymmetrischen Stellgrößen ermittelt. Das Ausmaß, zu dem die symmetrischen Stellgrößen eine Asymmetrie des Walzspaltes hervorrufen, kann beispielsweise anhand von Versuchen oder anhand eines hinreichend genauen Modells des Walzprozesses ermittelt werden.

Bei den Anfangsdaten und den Zieldaten handelt sich insbesondere um geometrische Daten des Walzguts wie Dicke, Profil, Kontur und Planheit. Soweit erforderlich, können insbesondere die Anfangsdaten, gegebenenfalls aber auch die Zieldaten, auch weitere Daten wie beispielsweise Temperatur, chemische Zusammensetzung, Phasenanteile und Materialfestigkeit oder Härte umfassen. Die Gerüstdaten umfassen beispielsweise den topologischen Aufbau des Walzgerüsts (beispielsweise ob es sich um ein Quartogerüst oder ein Sextogerüst handelt), Informationen über die Walzen (Durchmesser, Ballenlänge, Schliff usw.), die Gerüststeifigkeit und andere mehr.

Das Walzgerüst kann ein Quartogerüst sein, also ein Walzgerüst, das zusätzlich zu den Arbeitswalzen nur zwei Stützwalzen aufweist. Alternativ kann das Walzgerüst ein Sextogerüst sein, also ein Walzgerüst, das zusätzlich zu den Arbeitswalzen und den Stützwalzen zwei Zwischenwalzen aufweist. Im Falle eines Sextogerüsts kann das Walzgerüst insbesondere eine sogenannte UCM (universal crown mill) sein.

In manchen Ausgestaltungen eines Sextogerüsts können weiterhin die Zwischenwalzen an entgegengesetzten Enden des jeweiligen Walzenballens eine Rampe, eine Stufe oder einen kegelförmigen Abschnitt aufweisen.

Die Stellglieder des Walzgerüsts umfassen zumindest eine Anstelleinrichtung. Die Anstelleinrichtung wirkt auf die Stützwalzen des Walzgerüsts. Sie stellt die Dicke des Walzspaltes zwischen den Arbeitswalzen des Walzgerüsts ein und bringt die Walzkraft auf. Die Anstelleinrichtung ist in der Regel als Hydraulikzylindereinheit ausgebildet.

Zusätzlich können die Stellglieder des Walzgerüsts auch mindestens eine Biegeeinrichtung umfassen. Mittels der Biegeeinrichtungen erfolgt eine Biegung der Arbeitswalzen. Falls das Walzgerüst zusätzlich zu Arbeitswalzen und Stützwalzen auch Zwischenwalzen aufweist, kann die Biegeeinrichtung nach Bedarf auf die Arbeitswalzen oder auf die Zwischenwalzen wirken. Gegebenenfalls können auch zwei Biegeeinrichtungen vorhanden sein, von denen die eine auf die Arbeitswalzen und die anderen auf die Zwischenwalzen wirkt. Auch die Biegeeinrichtungen sind in der Regel als Hydraulikzylindereinheiten ausgebildet.

Die genannten Stellglieder - dies gilt gleichermaßen für die Anstelleinrichtung und die Biegeeinrichtungen - weisen jeweils für die Bedienseite und für die Antriebsseite des Walzgerüsts eine jeweilige Teileinrichtung auf. Für die Beaufschlagung mit einer symmetrischen Stellgröße werden die beiden Teileinrichtungen des jeweiligen Stellgliedes mit gleichem Betrag und gleichem Vorzeichen angesteuert. Für die Beaufschlagung mit einer asymmetrischen Stellgröße werden die beiden Teileinrichtungen des jeweiligen Stellgliedes mit gleichem Betrag, aber verschiedenem Vorzeichen angesteuert.

Weiterhin können die Stellglieder des Walzgerüsts mindestens eine Schiebeeinrichtung zum gegenläufigen Verschieben von Walzen des Walzgerüsts umfassen. Im Falle eines Quartogerüsts wirkt die Schiebeeinrichtung auf die Arbeitswalzen des Walzgerüsts. Im Falle eines Sextogerüsts kann die Schiebeeinrichtung nach Bedarf auf die Arbeitswalzen oder auf die Zwischenwalzen wirken. Gegebenenfalls können auch zwei Schiebeeinrichtungen vorhanden sein, von denen die eine auf die Arbeitswalzen und die anderen auf die Zwischenwalzen wirkt. Auch die Schiebeeinrichtungen sind in der Regel als Hydraulikzylindereinheiten ausgebildet.

Weiterhin können die Stellglieder des Walzgerüsts unabhängig voneinander ansteuerbare Biegekraftaktuatoren für einen oberen und einen unteren Walzensatz des Walzgerüsts umfassen. In diesem Fall stützen sich die Biegekraftaktuatoren direkt am Gerüstständer des Walzgerüsts ab. Somit ist ein Biegen von Walzen des oberen Walzensatzes unabhängig von einem Biegen von Walzen des unteren Walzensatzes möglich.

Gegebenenfalls kann zusätzlich zu den bisher genannten Stellgliedern auch eine Walzenkühlung vorhanden sein, die über die Ballenlänge gesehen ortsaufgelöst ansteuerbar ist. Mittels einer Walzenkühlung kann, falls sie vorhanden ist, ein flüssiges Kühlmittel - meist Wasser - auf die Arbeitswalzen aufgebracht werden. Die Walzenkühlung reagiert relativ träge.

Die Problematik der vorliegenden Erfindung tritt umso stärker hervor, je geringer die Durchmesser der Arbeitswalzen sind und je weiter die Durchmesser der Arbeitswalzen voneinander abweichen. Besonders bevorzugt wird das Betriebsverfahren daher bei einem Walzgerüst eingesetzt, bei dem der Durchmesser der oberen Arbeitswalze und/oder der unteren Arbeitswalze unterhalb von 350 mm liegt, insbesondere zwischen 250 mm und 300 mm. Alternativ oder zusätzlich ist es von Vorteil, das Betriebsverfahren bei einem Walzgerüst einzusetzen, bei dem der Durchmesser der oberen Arbeitswalze vom Durchmesser der unteren Arbeitswalze abweicht, insbesondere um mehr als 15 mm, 20 mm oder 30 mm abweicht.

In manchen Fällen ändern sich während des Walzens des Walzguts die Anfangsdaten und/oder die Zieldaten. In diesem Fall ermittelt das Steuerungssystem während des Walzens des Walzguts aufgrund der Änderung der Anfangsdaten und/oder der Zieldaten Änderungen der symmetrischen und der asymmetrischen Stellgrößen. Weiterhin steuert das Steuerungssystem die Stellglieder des Walzgerüsts entsprechend der geänderten Stellgrößen an. Das Steuerungssystem ermittelt die Änderungen der symmetrischen Stellgrößen anhand der Änderungen der Anfangsdaten und/oder der Zieldaten unter Berücksichtigung der Gerüstdaten. Die Änderungen der asymmetrischen Stellgrößen ermittelt das Steuerungssystem anhand der Änderungen der Anfangsdaten und/oder der Zieldaten unter Berücksichtigung der Gerüstdaten und zusätzlicher Berücksichtigung der Änderungen der symmetrischen Stellgrößen. Dadurch kann die Qualität der Einstellung des Walzspaltes verbessert werden.

Diese Vorgehensweise ist unabhängig davon realisierbar, ob das Steuerungssystem während des Walzens des Walzguts einen unmittelbar auslaufseitig des Walzgerüsts messtechnisch erfassten Istwert des Walzguts entgegennimmt oder nicht. Der Istwert beschreibt, sofern er entgegengenommen wird, die Kontur und/oder die Planheit des Walzguts. Der Istwert ist also kein Skalar, sondern in Breitenrichtung des Walzguts ortsaufgelöst. Die Formulierung "unmittelbar auslaufseitig des Walzgerüsts" ist in dem Sinne zu verstehen, dass zwischen dem Walzgerüst und dem Ort, an dem der Istwert messtechnisch erfasst wird, kein anderes Walzgerüst angeordnet ist.

Insbesondere ist das Walzgerüst oftmals Bestandteil einer mehrgerüstigen Walzstraße. Bei einer mehrgerüstigen Walzstraße ist in der Regel nicht jedem Walzgerüst eine Anordnung zum Erfassen von Kontur und/oder Planheit unmittelbar nachgeordnet. Bei einer Walzstraße mit insgesamt fünf Walzgerüsten ist beispielsweise oftmals entweder nur hinter dem letzten Walzgerüst eine derartige Anordnung angeordnet oder ist hinter dem dritten und dem letzten Walzgerüst jeweils eine derartige Anordnung angeordnet. Es kann also der Fall auftreten, dass dem Walzgerüst ein weiteres Walzgerüst der Walzstraße nachgeordnet ist und dass zwischen dem betrachteten Walzgerüst und dem weiteren Walzgerüst keine derartige Anordnung angeordnet ist. Auch in diesem Fall ist die vorstehend erläuterte Ausgestaltung einsetzbar und führt zu ausgezeichneten Ergebnissen.

Sofern das Steuerungssystem den vorstehend genannten Istwert entgegennimmt, ist es weiterhin möglich,
- dass das Steuerungssystem während des Walzens des Walzguts den entsprechenden Istwert des Walzguts entgegennimmt,
- dass das Steuerungssystem eine symmetrische und eine asymmetrische Komponente des Istwertes ermittelt,
- dass das Steuerungssystem Änderungen der symmetrischen und der asymmetrischen Stellgrößen ermittelt und die Stellglieder des Walzgerüsts entsprechend der geänderten Stellgrößen ansteuert,
- dass das Steuerungssystem die Änderungen der symmetrischen Stellgrößen anhand der symmetrischen Komponente des Istwertes ermittelt und
- dass das Steuerungssystem die Änderungen der asymmetrischen Stellgrößen anhand der asymmetrischen Komponente des Istwertes und der Änderungen der symmetrischen Stellgrößen ermittelt.

Dadurch kann die Qualität der Regelung deutlich verbessert werden. Diese Vorgehensweise kann beispielsweise bei einer mehrgerüstigen Walzstraße gemäß der vorstehend erläuterten Ausgestaltung für das dritte und das letzte Walzgerüst der Walzstraße ergriffen werden. Diese Vorgehensweise kann weiterhin mit der Ermittlung von Änderungen aufgrund geänderter Anfangsdaten und/oder Zieldaten kombiniert werden.

Zum Ermitteln der Änderungen der asymmetrischen Stellgrößen ermittelt das Steuerungssystem vorzugsweise eine durch die Änderungen der symmetrischen Stellgrößen bewirkte Änderung einer Asymmetrie eines Walzspaltes des Walzgerüsts und ermittelt sodann anhand der Änderung der Asymmetrie der Walzspaltes des Walzgerüsts die Änderungen der asymmetrischen Stellgrößen. Ein Einfluss der Änderung einer bestimmten symmetrischen Stellgröße auf die Asymmetrie des Walzspaltes des Walzgerüsts kann beispielsweise anhand von Versuchen oder anhand eines hinreichend genauen Modells des Walzprozesses ermittelt werden.

In vielen Fällen umfasst das Steuerungssystem eine übergeordnete und eine untergeordnete Steuereinrichtung. Die übergeordnete Steuereinrichtung kann insbesondere ein sogenanntes L2-System sein, die untergeordnete Steuereinrichtung ein sogenanntes L1-System. Im Falle der Aufteilung des Steuerungssystems in die übergeordnete und die untergeordnete Steuereinrichtung ermittelt vorzugsweise die übergeordnete Steuereinrichtung vor dem Einlaufen des Walzguts in das Walzgerüst die symmetrischen und asymmetrischen Stellgrößen und gibt der untergeordneten Steuereinrichtung die ermittelten symmetrischen und asymmetrischen Stellgrößen vor. Die untergeordnete Steuereinrichtung steuert die Stellglieder des Walzgerüsts entsprechend der ermittelten symmetrischen und asymmetrischen Stellgrößen an. Weiterhin ermittelt die untergeordnete Steuereinrichtung die Änderungen der symmetrischen und asymmetrischen Stellgrößen und steuert die Stellglieder des Walzgerüsts entsprechend der geänderten Stellgrößen an.

Soweit erforderlich, nimmt die untergeordnete Steuereinrichtung von der übergeordneten Steuereinrichtung auch die Sensitivitäten entgegen. Weiterhin nimmt die untergeordnete Steuereinrichtung gegebenenfalls auch den Istwert entgegen und ermittelt die symmetrische Komponente und die asymmetrische Komponente des Istwertes.

Die Aufgabe wird weiterhin durch ein Steuerprogramm mit den Merkmalen des Anspruchs 11 gelöst. Erfindungsgemäß bewirkt die Abarbeitung des Steuerprogramms, dass das Steuerungssystem ein Walzgerüst zum Walzen eines flachen Walzguts aus Metall gemäß einem erfindungsgemäßen Betriebsverfahren steuert.

Die Aufgabe wird weiterhin durch ein Steuerungssystem mit den Merkmalen des Anspruchs 12 gelöst. Erfindungsgemäß ist das Steuerungssystem mit einem erfindungsgemäßen Steuerprogramm programmiert, so dass das Steuerungssystem das Walzgerüst gemäß einem erfindungsgemäßen Betriebsverfahren steuert.

Die Aufgabe wird weiterhin durch eine Walzeinrichtung mit den Merkmalen des Anspruchs 13 gelöst. Erfindungsgemäß ist das Steuerungssystem als erfindungsgemäßes Steuerungssystem ausgebildet ist, das das Walzgerüst gemäß einem erfindungsgemäßen Betriebsverfahren steuert.

### Kurze Beschreibung der Zeichnungen

Die oben beschriebenen Eigenschaften, Merkmale und Vorteile dieser Erfindung sowie die Art und Weise, wie diese erreicht werden, werden klarer und deutlicher verständlich im Zusammenhang mit der folgenden Beschreibung eines Ausführungsbeispiels, das im Zusammenhang mit den Zeichnungen näher erläutert wird. Dabei zeigen:
- FIG 1: eine mehrgerüstige Walzstraße,
- FIG 2: ein Walzgerüst,
- FIG 3: ein weiteres Walzgerüst,
- FIG 4: ein Ablaufdiagramm,
- FIG 5: ein Ablaufdiagramm,
- FIG 6: ein Ablaufdiagramm und
- FIG 7: einen strukturellen Aufbau eines Steuerungssystems.

### Beschreibung der Ausführungsformen

Gemäß FIG 1 weist eine mehrgerüstige Walzstraße mehrere Walzgerüste 1 auf. Die Walzgerüste 1 sind in FIG 1 nur schematisch dargestellt. Insbesondere sind nur die Arbeitswalzen der Walzgerüste 1 dargestellt. Weiterhin ist die Anzahl (5) an dargestellten Walzgerüsten 1 nur rein beispielhaft. Die Walzstraße könnte auch weniger Walzgerüste 1 aufweisen (beispielsweise zwei, drei oder vier Walzgerüste 1) oder mehr Walzgerüste 1 aufweisen (beispielsweise sechs oder sieben Walzgerüste 1).

In den Walzgerüsten 1 wird ein Walzgut 2 gewalzt. Das Walzgut 2 besteht aus Metall, oftmals Stahl, in manchen Fällen Aluminium, in seltenen Fällen einem anderen Metall wie beispielsweise Kupfer. Das Walzgut 2 ist ein flaches Walzgut, also ein Band (Regelfall) oder ein Grobblech (Ausnahme). Das Walzgut 2 durchläuft vorliegend die Walzgerüste 1 sequenziell nacheinander. Es weist also eine einheitliche Transportrichtung x auf.

Hinter manchen der Walzgerüste 1 kann eine Erfassungseinrichtung 3 angeordnet sein. Mittels der jeweiligen Erfassungseinrichtung 3 kann messtechnisch ein jeweiliger Istwert y des Walzguts 2 erfasst werden, den das Walzgut 2 nach dem Walzen in dem unmittelbar vorgeordneten Walzgerüst 1 aufweist. Der jeweilige Istwert y beschreibt die Kontur und/oder die Planheit des Walzguts 2. Vorliegend ist eine Erfassungseinrichtung 3 nur hinter dem letzten Walzgerüst 1 der Walzstraße angeordnet. Es ist aber möglich, dass Erfassungseinrichtungen 3 zusätzlich auch hinter mindestens einem anderen als dem letzten Walzgerüst 1 der Walzstraße angeordnet sind, beispielsweise zusätzlich hinter dem dritten Walzgerüst 1 der Walzstraße.

Mindestens eines der Walzgerüste 1 wird von einem Steuerungssystem 4 gesteuert. Vorliegend werden sogar alle Walzgerüste 1 von dem Steuerungssystem 4 gesteuert. Das Steuerungssystem 4 ist softwareprogrammierbar. Es ist mit einem Steuerprogramm 5 programmiert. Das Steuerprogramm 5 umfasst Maschinencode 6, der von dem Steuerungssystem 4 unmittelbar abarbeitbar ist. Aufgrund der Programmierung des Steuerungssystems 4 mit dem Steuerprogramm 5 arbeitet das Steuerungssystem 4 den Maschinencode 6 ab. Die Abarbeitung des Maschinencodes 6 durch das Steuerungssystem 4 bewirkt, dass das Steuerungssystem 4 die Walzgerüste 1 gemäß einem Betriebsverfahren steuert, das noch näher erläutert werden wird.

Bevor das Betriebsverfahren näher erläutert wird, wird nachstehend in Verbindung mit den FIG 2 und 3 der strukturelle Aufbau eines der Walzgerüste 1 erläutert. Der strukturelle Aufbau gilt für alle Walzgerüste 1 gleichermaßen.

Gemäß FIG 2 weist das Walzgerüst 1 Arbeitswalzen 7 auf. Die Arbeitswalzen 7 stützen sich an Zwischenwalzen 8 ab, die sich ihrerseits an Stützwalzen 9 abstützen. Das Walzgerüst 1 ist also als Sextogerüst ausgebildet. Insbesondere kann das Walzgerüst 1 als sogenannte UCM ausgebildet sein.

Das Walzgerüst 1 kann verschiedene Stellglieder 10 bis 14 und 18, 19 aufweisen. Die Stellglieder 10 bis 14 und 18, 19 als solche sind Fachleuten allgemein bekannt und werden daher nachstehend nur kurz skizziert.

In jedem Fall ist eine Anstelleinrichtung 10 vorhanden. Die Anstelleinrichtung 10 ist in der Regel als hydraulische Anstelleinrichtung ausgebildet. Sie wirkt über die entsprechenden Einbaustücke (nicht dargestellt) auf die Lagerzapfen 15 der oberen oder der unteren Stützwalze 9. Die andere Stützwalze 9 ist meistens statisch gelagert. Die Anstelleinrichtung 10 weist für jeden der beiden Lagerzapfen 15 der entsprechenden Stützwalze 9 jeweils eine eigene Teileinrichtung 10a, 10b auf.

Oftmals ist weiterhin eine Schiebeeinrichtung 11 für die Zwischenwalzen 8 vorhanden. Mittels der Schiebeeinrichtung 11 können die Zwischenwalzen 8 axial verschoben werden. Das Verschieben der Zwischenwalzen 8 erfolgt in der Regel gegenläufig. Wenn also die eine Zwischenwalze 8 von links nach rechts verschoben wird, wird die andere Zwischenwalze 8 von rechts nach links verschoben. Gleiches gilt auch bei einer Verschiebung in die umgekehrten Richtungen. In Verbindung mit einem entsprechenden, Fachleuten allgemein bekannten Schliff kann dadurch die Kontur des Walzspaltes beeinflusst werden. Die Schiebeeinrichtung 11 weist für die beiden Zwischenwalzen 8 jeweils eine eigene Teileinrichtung 11a, 11b auf.

Alternativ oder zusätzlich zur Schiebeeinrichtung 11 für die Zwischenwalzen 8 kann weiterhin eine Schiebeeinrichtung 12 für die Arbeitswalzen 7 vorhanden sein. Mittels der Schiebeeinrichtung 12 können die Arbeitswalzen 7 axial verschoben werden. Die vorstehenden Ausführungen zum Verschieben der Zwischenwalzen 8 gelten in analoger Anwendung auch für das Verschieben der Arbeitswalzen 7. Auch die Schiebeeinrichtung 12 weist für die beiden Arbeitswalzen 7 jeweils eine eigene Teileinrichtung 12a, 12b auf.

Weiterhin ist oftmals eine Biegeeinrichtung 13 für die Arbeitswalzen 7 vorhanden. Mittels der Biegeeinrichtung 13 können die Arbeitswalzen 7 gebogen werden. Die Biegeeinrichtung 13 ist in der Regel als hydraulische Biegeeinrichtung ausgebildet. Die Biegeeinrichtung 13 wirkt über die entsprechenden Einbaustücke (nicht dargestellt) auf die Lagerzapfen 16 der Arbeitswalzen 7. Die Biegeeinrichtung 13 weist für jeden der beiden Lagerzapfen 16 bedienseitig und antriebsseitig der entsprechenden Arbeitswalzen 7 jeweils eine eigene Teileinrichtung 13a, 13b auf.

Alternativ oder zusätzlich zur Biegeeinrichtung 13 für die Arbeitswalzen 7 kann weiterhin eine Biegeeinrichtung 14 für die Zwischenwalzen 8 vorhanden sein. Mittels der Biegeeinrichtung 14 können die Zwischenwalzen 8 gebogen werden. Die Biegeeinrichtung 14 ist in der Regel als hydraulische Biegeeinrichtung ausgebildet. Die vorstehenden Ausführungen zum Biegen der Arbeitswalzen 7 gelten in analoger Anwendung auch für das Biegen der Zwischenwalzen 8. Auch die Biegeeinrichtung 14 weist für die Lagerzapfen 17 bedienseitig und antriebsseitig der beiden Zwischenwalzen 8 jeweils eine eigene Teileinrichtung 14a, 14b auf.

Der Aufbau des Walzgerüsts 1 von FIG 3 korrespondiert weitgehend mit dem des Walzgerüsts 1 von FIG 2. Insbesondere ist auch bei dem Walzgerüst 1 von FIG 3 die Anstelleinrichtung 10 vorhanden. Ebenso können die Schiebeeinrichtungen 11, 12 vorhanden sein. Die Schiebeeinrichtungen 11, 12 sind in FIG 3 aus Gründen der Übersichtlichkeit nicht mit dargestellt. Im Unterschied zu dem Walzgerüst 1 von FIG 2 umfassen die Stellglieder 10 bis 14, 18 und 19 des Walzgerüsts 1 jedoch anstelle der Biegeeinrichtungen 13, 14 Biegekraftaktuatoren 18 für einen oberen Walzensatz des Walzgerüsts 1 und Biegekraftaktuatoren 19 für einen unteren Walzensatz des Walzgerüsts 1. Die Biegekraftaktuatoren 18 und 19 sind unabhängig voneinander ansteuerbar. Die Wirkungsweise der Biegekraftaktuatoren 18, 19 ist die gleiche wie vorstehend für die Biegeeinrichtungen 13, 14 erläutert. Die Biegekraftaktuatoren 18, 19 stützen sich jedoch an einem festen Bestandteil 20 des jeweiligen Gerüstständers ab. Die Gerüstständer als solche sind in FIG 3 nicht dargestellt. Mittels der Biegekraftaktuatoren 18 ist ein Biegen der oberen Arbeitswalze 7 bzw. der oberen Zwischenwalze 8 unabhängig von einem Biegen der unteren Arbeitswalze 7 bzw. der unteren Zwischenwalze 8 möglich. Mittels der Biegekraftaktuatoren 19 ist ein Biegen der unteren Arbeitswalze 7 bzw. der unteren Zwischenwalze 8 unabhängig von einem Biegen der oberen Arbeitswalze 7 bzw. der oberen Zwischenwalze 8 möglich. Die Biegekraftaktuatoren 17 und 18 weisen für jeden der beiden Lagerzapfen 16, 17 der entsprechenden Arbeitswalze 7 bzw. der entsprechenden Zwischenwalze 8 jeweils eine eigene Teileinrichtung 18a, 18b, 19a, 19b auf.

Alternativ zu den vorstehend in Verbindung mit den FIG 2 und 3 erläuterten möglichen Ausgestaltungen des Walzgerüsts 1 könnte das Walzgerüst 1 auch als Quartogerüst ausgebildet sein. In diesem Fall weist das Walzgerüst 1 zusätzlich zu den Arbeitswalzen 7 nur die Stützwalzen 9 auf, so dass die Arbeitswalzen 7 sich direkt an den Stützwalzen 9 abstützen. In diesem Fall sind die vorstehenden Erläuterungen prinzipiell weiterhin gültig. Es entfallen jedoch alle auf die Zwischenwalzen 8 bezogenen Sachverhalte.

Die Schiebeeinrichtungen 11, 12 werden in der Regel stets symmetrisch angesteuert. Die anderen Stellglieder 10, 13, 14, 18 und 19 können nach Bedarf sowohl symmetrisch als auch asymmetrisch angesteuert werden, wobei die Ansteuerungen sich additiv überlagern. Dies wird nachstehend für die Anstellungseinrichtung 10 erläutert. Analoge Ausführungen gelten aber auch für die anderen sowohl symmetrisch als auch asymmetrisch ansteuerbaren Stellglieder 13, 14, 18 und 19.

Man nehme an, Anstelleinrichtung 10 soll zum einen mit einer Summenwalzkraft FW und zum anderen mit einer Differenzwalzkraft δFW beaufschlagt werden. Die Summenwalzkraft FW ist eine symmetrische Stellgröße. Die Differenzwalzkraft δFW ist eine asymmetrische Stellgröße. Die Summenwalzkraft FW wird mit gleichem Vorzeichen auf die Teileinrichtungen 10a und 10b aufgeteilt, die Differenzwalzkraft mit entgegengesetzten Vorzeichen. Die Teileinrichtung 10a bringt in diesem Fall die Teilwalzkraft FWa = (FW+δFW)/2 auf, die Teileinrichtung 10b die Teilwalzkraft FWb = (FW-δFW)/2. Eine analoge Vorgehensweise ist beispielsweise auch bezüglich der Anstellung (also Position anstelle von Kraft) möglich.

Bei manchen Gegebenheiten bewirken symmetrische Ansteuerungen stets eine symmetrische Einstellung des Walzspaltes und nur asymmetrische Ansteuerungen eine asymmetrische Einstellung des Walzspaltes. Bei anderen Gegebenheiten kann auch eine rein symmetrische Ansteuerung der Stellglieder 10 bis 14, 18, 19 eine asymmetrische Einstellung des Walzspaltes bewirken. Für die Biegekraftaktuatoren 18, 19 gilt weiterhin, dass eine zwar symmetrische Ansteuerung eines oberen Biegekraftaktuators 18, beispielsweise des oberen Biegekraftaktuators 18 für die obere Arbeitswalze 7, in Verbindung mit einer gleichartigen symmetrischen Ansteuerung eines unteren Biegekraftaktuators 19 eine asymmetrische Wirkung ergeben kann. Dies gilt insbesondere dann, wenn die Arbeitswalzen 7 des oberen und des unteren Walzensatzes voneinander verschiedene Durchmesser aufweisen und die Zwischenwalzen 8 an entgegengesetzten Enden des jeweiligen Walzenballens eine Rampe, eine Stufe oder einen kegelförmigen Abschnitt aufweisen. Dies ist Fachleuten bekannt.

Bei den Walzgerüsten der FIG 2 und 3 weist die obere Arbeitswalze 7 einen oberen Durchmesser do auf, die untere Arbeitswalze 7 einen unteren Durchmesser du. Die Durchmesser do, du können prinzipiell bei beliebigen Werten liegen. Ihre vollen Vorteile zeigt die vorliegende Erfindung jedoch, wenn der Durchmesser do der oberen Arbeitswalze 7 und/oder der Durchmesser du der unteren Arbeitswalze unterhalb von 350 mm liegt, insbesondere zwischen 250 mm und 300 mm. Eine weitere Situation, in welcher die vorliegende Erfindung ihre vollen Vorteile zeigt, besteht darin, dass der Durchmesser do der oberen Arbeitswalze 7 vom Durchmesser du der unteren Arbeitswalze 7 abweicht, insbesondere um mehr als 15 mm, 20 mm oder 30 mm abweicht. Die in FIG 2 eingezeichneten Werte von 295 mm für den Durchmesser do der oberen Arbeitswalze 7 und 255 mm für den Durchmesser do der unteren Arbeitswalze 7 sind jedoch nur rein beispielhafte Werte.

Im Rahmen des Betriebsverfahrens werden dem Steuerungssystem 4 gemäß FIG 4 zunächst in einem Schritt S1 Gerüstdaten G des Walzgerüsts 1 bekannt. Die Gerüstdaten G beschreiben das Walzgerüst 1 und seinen Aufbau.

In einem Schritt S2 werden dem Steuerungssystem 4 Anfangsdaten A und Zieldaten Z* des Walzguts 2 bekannt. Die Anfangsdaten A beschreiben das Walzgut 2 einlaufseitig des Walzgerüsts 1, also vor dem Einlaufen des Walzguts 2 in das Walzgerüst 1. Die Zieldaten Z* sind Daten, die das Walzgut 2 auslaufseitig des Walzgerüsts 1 aufweisen soll, also nach dem Walzen des Walzguts 2 in dem Walzgerüst 1. Sowohl die Anfangsdaten A als auch die Zieldaten Z* umfassen zumindest die geometrischen Daten des Walzguts 2, also dessen Dicke, dessen Breite, die Kontur und eventuell auch die Planheit.

In einem Schritt S3 ermittelt das Steuerungssystem 4 anhand der Anfangsdaten A und der Zieldaten Z* unter Berücksichtigung der Gerüstdaten G symmetrische Stellgrößen sym. Die symmetrischen Stellgrößen sym umfassen zumindest die Summenwalzkraft FW, also die symmetrische Stellgröße für die Anstelleinrichtung 10 des Walzgerüsts 1. Weiterhin umfassen die symmetrischen Stellgrößen sym die symmetrischen Stellgrößen für die anderen Stellglieder 11 bis 14, 18 und 19 des Walzgerüsts 1, soweit diese Stellglieder 11 bis 14, 18 und 19 vorhanden sind. In der Regel ist als Stellglied, für welche eine symmetrische Stellgröße sym ermittelt wird, zusätzlich zur Anstelleinrichtung 10 zumindest eine Biegeeinrichtung 13, 14 und/oder mindestens ein Biegekraftaktuator 18, 19 vorhanden.

In einem Schritt S4 ermittelt das Steuerungssystem 4 asymmetrische Stellgrößen asym. Bei der Ermittlung der asymmetrischen Stellgrößen asym berücksichtigt das Steuerungssystem 4 nicht nur die Anfangsdaten A, die Zieldaten Z* und die Gerüstdaten G, sondern zusätzlich auch die im Schritt S3 ermittelten symmetrischen Stellgrößen sym.

Die Schritte S1 bis S4 führt das Steuerungssystem 4 vor dem Einlaufen des Walzguts 2 in das Walzgerüst 1 aus. Einen nachfolgenden Schritt S5 führt das Steuerungssystem 4 zumindest zu Beginn des Walzens des Walzguts 2 in dem Walzgerüst 1 aus. Im Schritt S5 steuert das Steuerungssystem 4 die Stellglieder 10 bis 14, 18, 19 entsprechend der ermittelten symmetrischen und asymmetrischen Stellgrößen sym, asym an.

In einem Schritt S6 prüft das Steuerungssystem 4, ob das Walzen des Walzguts 2 in dem Walzgerüst 1 abgeschlossen ist. Solange dies nicht der Fall ist, geht das Steuerungssystem 4 zum Schritt S5 oder zum Schritt S2 zurück. Wenn das Steuerungssystem 4 zum Schritt S5 zurückgeht, erfolgt weiterhin die Ansteuerung der Stellglieder 10 bis 14, 18, 19 entsprechend der (ergänze: zuvor einmal) ermittelten symmetrischen und asymmetrischen Stellgrößen sym, asym. Wenn das Steuerungssystem 4 zum Schritt S2 zurückgeht, erfolgt für neue Abschnitte des Walzguts 2 eine erneute Entgegennahme der Anfangsdaten A und der Zieldaten Z* nebst zugehöriger Ermittlung der symmetrischen und asymmetrischen Stellgrößen sym, asym. Wenn das Walzen des Walzguts 2 in dem Walzgerüst 1 hingegen abgeschlossen ist, beendet das Steuerungssystem 4 in einem Schritt S7 die Ausführung des Betriebsverfahrens.

FIG 5 zeigt eine Ausgestaltung der Vorgehensweise von FIG 4. Gemäß FIG 5 werden dem Steuerungssystem 4 zunächst in einem Schritt S11 die Gerüstdaten G des Walzgerüsts 1 bekannt. In einem Schritt S12 werden dem Steuerungssystem 4 die Anfangsdaten A und die Zieldaten Z* des Walzguts 2 bekannt. In einem Schritt S13 ermittelt das Steuerungssystem 4 die symmetrischen Stellgrößen sym. In einem Schritt S14 ermittelt das Steuerungssystem 4 die asymmetrischen Stellgrößen asym. In einem Schritt S15 steuert das Steuerungssystem 4 die Stellglieder 10 bis 14, 18, 19 an. In einem Schritt S16 prüft das Steuerungssystem 4, ob das Walzen des Walzguts 2 in dem Walzgerüst 1 abgeschlossen ist. Wenn das Walzen des Walzguts 2 in dem Walzgerüst 1 abgeschlossen ist, beendet das Steuerungssystem 4 in einem Schritt S17 die Ausführung des Betriebsverfahrens. Die Schritte S11 bis S17 korrespondieren 1:1 mit den Schritten S1 bis S7 von FIG 4.

Ergibt die Prüfung des Schrittes S16, dass das Walzen des Walzguts 2 in dem Walzgerüst 1 noch nicht abgeschlossen ist, geht das Steuerungssystem 4 zu einem Schritt S18 über. Im Schritt S18 prüft das Steuerungssystem 4, ob ihm neue Werte für die Anfangsdaten A und/oder die Zieldaten Z* bekannt werden. Wenn dies nicht der Fall ist, geht das Steuerungssystem 4 zum Schritt S15 zurück. Anderenfalls geht das Steuerungssystem 4 zu einem Schritt S19 über.

Im Schritt S19 ermittelt das Steuerungssystem 4 Änderungen δA der Anfangsdaten A und Änderungen δZ* der Zieldaten Z*. Das Steuerungssystem 4 bildet also die Differenz zu den ursprünglichen Werten, die dem Steuerungssystem 4 im Schritt S2 bekannt geworden sind bzw. die derzeit gültig sind.

In einem Schritt S20 ermittelt das Steuerungssystem 4 Änderungen δsym der symmetrischen Stellgrößen sym. Im Rahmen des Schrittes S20 verwertet das Steuerungssystem 4 die Gerüstdaten G sowie die Änderungen δA der Anfangsdaten A und Änderungen δZ* der Zieldaten Z*.

In einem Schritt S21 ermittelt das Steuerungssystem 4 Änderungen δasym der asymmetrischen Stellgrößen asym. Im Rahmen des Schrittes S21 verwertet das Steuerungssystem 4 die Gerüstdaten G, die Änderungen δA der Anfangsdaten A, die Änderungen δZ* der Zieldaten Z* und die Änderungen δsym der symmetrischen Stellgrößen sym. Beispielsweise kann das Steuerungssystem 4 zunächst eine durch die Änderungen δsym der symmetrischen Stellgrößen sym bewirkte Änderung der Asymmetrie des Walzspaltes des Walzgerüsts 1 ermitteln und sodann anhand der Änderung der Asymmetrie der Walzspaltes des Walzgerüsts 1 die Änderungen δasym der asymmetrischen Stellgrößen sym ermitteln.

In einem Schritt S22 ermittelt das Steuerungssystem 4 durch Addieren der Änderungen δsym zu den symmetrischen Stellgrößen sym neue symmetrische Stellgrößen sym. In analoger Weise ermittelt das Steuerungssystem 4 in einem Schritt S23 durch Addieren der Änderungen δasym zu den asymmetrischen Stellgrößen asym neue asymmetrische Stellgrößen asym. Sodann geht das Steuerungssystem 4 zum Schritt S15 zurück.

Aufgrund des Umstands, dass die Schritte S18 bis S23 erst nach der erstmaligen Ausführung des Schrittes S15 ausgeführt werden, werden die Schritte S18 bis S23 während des Walzens des Walzguts 2 in dem Walzgerüst 1 ausgeführt. Weiterhin erfolgt die Ansteuerung der Stellglieder 10 bis 14, 18, 19 des Walzgerüsts 1 entsprechend der geänderten symmetrischen und asymmetrischen Stellgrößen sym, asym.

FIG 6 zeigt eine weitere Ausgestaltung der Vorgehensweise von FIG 4. Die Ausgestaltung von FIG 6 ist realisierbar, wenn dem Walzgerüst 1 eine Erfassungseinrichtung 3 nachgeordnet ist. Bei der beispielhaften Walzstraße von FIG 1 ist die Vorgehensweise von FIG 6 somit nur bei dem letzten Walzgerüst 1 der Walzstraße anwendbar.

Gemäß FIG 6 werden dem Steuerungssystem 4 zunächst in einem Schritt S31 die Gerüstdaten G des Walzgerüsts 1 bekannt. In einem Schritt S32 werden dem Steuerungssystem 4 die Anfangsdaten A und die Zieldaten Z* des Walzguts 2 bekannt. In einem Schritt S33 ermittelt das Steuerungssystem 4 die symmetrischen Stellgrößen sym. In einem Schritt S34 ermittelt das Steuerungssystem 4 die asymmetrischen Stellgrößen asym. In einem Schritt S35 steuert das Steuerungssystem 4 die Stellglieder 10 bis 14, 18, 19 an. In einem Schritt S36 prüft das Steuerungssystem 4, ob das Walzen des Walzguts 2 in dem Walzgerüst 1 abgeschlossen ist. Wenn das Walzen des Walzguts 2 in dem Walzgerüst 1 abgeschlossen ist, beendet das Steuerungssystem 4 in einem Schritt S37 die Ausführung des Betriebsverfahrens. Die Schritte S31 bis S37 korrespondieren 1:1 mit den Schritten S1 bis S7 von FIG 4.

Ergibt die Prüfung des Schrittes S36, dass das Walzen des Walzguts 2 in dem Walzgerüst 1 noch nicht abgeschlossen ist, geht das Steuerungssystem 4 zu einem Schritt S38 über. Im Schritt S38 prüft das Steuerungssystem 4, ob die Erfassungseinrichtung 3 einen gültigen Istwert y erfasst hat. Wenn dies nicht der Fall ist, hat der Bandkopf des Walzguts 2 die Erfassungseinrichtung 3 noch nicht erreicht. In diesem Fall geht das Steuerungssystem 4 zum Schritt S35 zurück. Anderenfalls geht das Steuerungssystem 4 zu einem Schritt S39 über.

Im Schritt S39 nimmt das Steuerungssystem 4 den Istwert y entgegen. Hierauf aufbauend ermittelt das Steuerungssystem 4 in einem Schritt S40 eine symmetrische Komponente ysym und eine asymmetrische Komponente yasym des Istwertes y. Dies ist möglich, weil der Istwert y kein einfacher Skalar ist, sondern in Breitenrichtung des Walzguts 2 gesehen mehrere Werte aufweist, also ortsaufgelöst ist.

In einem Schritt S41 ermittelt das Steuerungssystem 4 Änderungen δsym der symmetrischen Stellgrößen sym. Im Rahmen des Schrittes S41 verwertet das Steuerungssystem 4 zumindest die Gerüstdaten G sowie die symmetrische Komponente ysym des Istwertes y.

In einem Schritt S42 ermittelt das Steuerungssystem 4 Änderungen δasym der asymmetrischen Stellgrößen asym. Im Rahmen des Schrittes S42 verwertet das Steuerungssystem 4 zumindest die Gerüstdaten G, die asymmetrische Komponente yasym und zusätzlich die Änderungen δsym der symmetrischen Stellgrößen sym. Beispielsweise kann das Steuerungssystem 4 zunächst eine durch die Änderungen δsym der symmetrischen Stellgrößen sym bewirkte Änderung der Asymmetrie des Walzspaltes des Walzgerüsts 1 ermitteln und sodann anhand der Änderung der Asymmetrie der Walzspaltes des Walzgerüsts 1 zuzüglich der asymmetrischen Komponente yasym die Änderungen δasym der asymmetrischen Stellgrößen asym ermitteln.

In einem Schritt S43 ermittelt das Steuerungssystem 4 durch Addieren der Änderungen δsym zu den symmetrischen Stellgrößen sym neue symmetrische Stellgrößen sym. In analoger Weise ermittelt das Steuerungssystem 4 in einem Schritt S44 durch Addieren der Änderungen δasym zu den asymmetrischen Stellgrößen asym neue asymmetrische Stellgrößen asym. Sodann geht das Steuerungssystem 4 zum Schritt S35 zurück.

Aufgrund des Umstands, dass die Schritte S38 bis S44 erst nach der erstmaligen Ausführung des Schrittes S35 ausgeführt werden, werden die Schritte S38 bis S44 während des Walzens des Walzguts 2 in dem Walzgerüst 1 ausgeführt. Weiterhin erfolgt die Ansteuerung der Stellglieder 10 bis 14, 18, 19 des Walzgerüsts 1 entsprechend der geänderten symmetrischen und asymmetrischen Stellgrößen sym, asym.

Die Ausgestaltung von FIG 6 wird als solche, so wie sie in FIG 6 dargestellt ist, alternativ zu der Ausgestaltung von FIG 5 realisiert. Sie kann aber auch zusätzlich zu der Ausgestaltung von FIG 5 realisiert werden. In diesem Fall kann entweder dem Schritt S38 ein weiterer Schritt vorgeordnet sein oder dem Schritt S44 ein weiterer Schritt nachgeordnet sein. In dem weiteren Schritt werden die Maßnahmen ergriffen, die vorstehend in Verbindung mit FIG 5 und den dortigen Schritten S18 bis S23 erläutert wurden.

In vielen Fällen umfasst das Steuerungssystem 4 gemäß FIG 7 eine übergeordnete Steuereinrichtung 21 und eine untergeordnete Steuereinrichtung 22. Die übergeordnete Steuereinrichtung 21 - beispielsweise ein sogenanntes L2-System - ermittelt vor dem Einlaufen des Walzguts 2 in das jeweilige Walzgerüst 1 die symmetrischen und asymmetrischen Stellgrößen sym, asym und gibt die ermittelten symmetrischen und asymmetrischen Stellgrößen sym, asym der untergeordneten Steuereinrichtung 22 vor. Die untergeordnete Steuereinrichtung 22 - beispielsweise ein sogenanntes L1-System - steuert die Stellglieder 10 bis 14, 18 und 19 des jeweiligen Walzgerüsts 1 entsprechend der ermittelten symmetrischen und asymmetrischen Stellgrößen sym, asym an. Gegebenenfalls ermittelt die untergeordnete Steuereinrichtung 22 auch die Änderungen δsym, δasym der symmetrischen und asymmetrischen Stellgrößen sym, asym und steuert die Stellglieder 10 bis 14, 18 und 19 des jeweiligen Walzgerüsts 1 entsprechend der geänderten Stellgrößen sym, asym an.

Die vorliegende Erfindung weist viele Vorteile auf. Insbesondere ermöglicht sie es, Arbeitswalzen 7 mit relativ kleinen Durchmessern do, du einzusetzen und auch Arbeitswalzen 7 mit unterschiedlichen Durchmessern do, du einzusetzen. Dadurch kann auch die Standzeit von Arbeitswalzen 7 vergrößert werden, weil unterschiedliche Durchmesser do, du für das Kontur- und Planheitsverhalten der Walzgerüste 1 unkritisch werden. Aus dem gleichen Grund kann auch der Kosten- und Zeitaufwand zum Schleifen der Walzen 7 bis 9, insbesondere der Arbeitswalzen 7 reduziert werden. Gegenüber einer konventionellen Regelung kann eine erheblich größere Dynamik erreicht werden. Weiterhin ist die vorliegende Erfindung auch dann mit guten Ergebnissen anwendbar, wenn auslaufseitig des jeweiligen Walzgerüsts 1 keine Erfassung des Istwertes y erfolgt. Weiterhin wird die Gefahr von Bandrissen reduziert. Dies ist insbesondere beim Walzen von Elektroblechen von Bedeutung. Die Abmaßlänge kann reduziert werden.

Obwohl die Erfindung im Detail durch die bevorzugten Ausführungsbeispiele näher illustriert und beschrieben wurde, so ist die Erfindung nicht durch die offenbarten Beispiele eingeschränkt und andere Variationen können vom Fachmann hieraus abgeleitet werden, ohne den Schutzumfang der Erfindung zu verlassen.

### Bezugszeichenliste

- 1: Walzgerüste
- 2: Walzgut
- 3: Erfassungseinrichtung
- 4: Steuerungssystem
- 5: Steuerprogramm
- 6: Maschinencode
- 7: Arbeitswalzen
- 8: Zwischenwalzen
- 9: Stützwalzen
- 10: Anstelleinrichtung
- 10a bis 14a, 18a, 19a, 10b bis 14b, 18b, 19b: Teileinrichtungen
- 11, 12: Schiebeeinrichtungen
- 13, 14: Biegeeinrichtungen
- 15 bis 17: Lagerzapfen
- 18, 19: Biegekraftaktuatoren
- 20: feste Bestandteile
- 21, 22: Steuereinrichtungen

- A: Anfangsdaten
- asym: asymmetrische Stellgrößen
- do, du: Durchmesser
- FW: Walzkraft
- FWa, FWb: Teilwalzkräfte
- G: Gerüstdaten
- S1 bis S44: Schritte
- sym: symmetrische Stellgrößen
- x: Transportrichtung
- y: Istwert
- yasym, ysym: Komponenten
- Z*: Zieldaten

- δA: Änderungen der Anfangsdaten
- δasym: Änderungen der asymmetrischen Stellgrößen
- δFW: Differenzwalzkraft
- δsym: Änderungen der symmetrischen Stellgrößen
- δZ*: Änderungen der Zielgrößen

## Patentansprüche

1. Betriebsverfahren für ein Walzgerüst (1) zum Walzen eines flachen Walzguts (2) aus Metall,
- wobei einem Steuerungssystem (4) für das Walzgerüst (1) vor dem Einlaufen des Walzguts (2) in das Walzgerüst (1) Anfangsdaten (A) und Zieldaten (Z*) des Walzguts (2) und Gerüstdaten (G) des Walzgerüsts (1) bekannt werden,
- wobei die Anfangsdaten (A) das Walzgut (2) einlaufseitig des Walzgerüsts (1) beschreiben, die Zieldaten (Z*) Daten sind, die das Walzgut (2) auslaufseitig des Walzgerüsts (1) aufweisen soll, und die Gerüstdaten (G) das Walzgerüst (1) beschreiben,
- wobei das Steuerungssystem (4) vor dem Einlaufen des Walzguts (2) in das Walzgerüst (1) anhand der Anfangsdaten (A) und der Zieldaten (Z*) unter Berücksichtigung der Gerüstdaten (G) für Stellglieder (10 bis 14, 18, 19) des Walzgerüsts (1) symmetrische und asymmetrische Stellgrößen (sym, asym) ermittelt,
- wobei das Steuerungssystem (4) die Stellglieder (10 bis 14, 18, 19) zumindest zu Beginn des Walzens des Walzguts (2) in dem Walzgerüst (1) entsprechend der ermittelten symmetrischen und asymmetrischen Stellgrößen (sym, asym) ansteuert,
**dadurch gekennzeichnet,**
**dass** das Steuerungssystem (4) zum Ermitteln der asymmetrischen Stellgrößen (asym) zunächst die symmetrischen Stellgrößen (sym) ermittelt und sodann die asymmetrischen Stellgrößen (asym) unter Berücksichtigung nicht nur der Anfangsdaten (A), der Zieldaten (Z*) und der Gerüstdaten (G), sondern auch der zuvor ermittelten symmetrischen Stellgrößen (sym) ermittelt.

2. Betriebsverfahren nach Anspruch 1,
**dadurch gekennzeichnet,**
**dass** die Stellglieder (10 bis 14, 18, 19) des Walzgerüsts (1) eine Anstelleinrichtung (10) und/oder mindestens eine Biegeeinrichtung (13, 14) umfassen.

3. Betriebsverfahren nach Anspruch 1, oder 2,
**dadurch gekennzeichnet,**
**dass** die Stellglieder (10 bis 14, 18, 19) des Walzgerüsts (1) mindestens eine Schiebeeinrichtung (11, 12) zum gegenläufigen Verschieben von Walzen (7, 8) des Walzgerüsts (1) umfassen.

4. Betriebsverfahren nach Anspruch 1, 2 oder 3,
**dadurch gekennzeichnet,**
**dass** die Stellglieder (10 bis 14, 18, 19) des Walzgerüsts (1) unabhängig voneinander ansteuerbare Biegekraftaktuatoren (18, 19) für einen oberen und einen unteren Walzensatz des Walzgerüsts (1) umfassen.

5. Betriebsverfahren nach einem der obigen Ansprüche,
**dadurch gekennzeichnet,**
**dass** das Walzgerüst (1) eine obere und eine untere Arbeitswalze (7) aufweist und dass der Durchmesser der oberen Arbeitswalze (7) und/oder der unteren Arbeitswalze (7) unterhalb von 350 mm liegt, insbesondere zwischen 250 mm und 300 mm.

6. Betriebsverfahren nach einem der obigen Ansprüche,
**dadurch gekennzeichnet,**
**dass** das Walzgerüst (1) eine obere und eine untere Arbeitswalze (7) aufweist und dass der Durchmesser (do) der oberen Arbeitswalze (7) vom Durchmesser (du) der unteren Arbeitswalze (7) abweicht, insbesondere um mehr als 15 mm, 20 mm oder 30 mm abweicht.

7. Betriebsverfahren nach einem der obigen Ansprüche,
**dadurch gekennzeichnet,**
- **dass** das Steuerungssystem (4) während des Walzens des Walzguts (2) aufgrund einer Änderung (δA, δZ*) der Anfangsdaten (A) und/oder der Zieldaten (Z*) Änderungen (δsym, δasym) der symmetrischen und der asymmetrischen Stellgrößen (sym, asym) ermittelt,
- **dass** das Steuerungssystem (4) die Stellglieder (10 bis 14, 18, 19) des Walzgerüsts (1) entsprechend der geänderten Stellgrößen (sym, asym) ansteuert,
- **dass** das Steuerungssystem (4) die Änderungen (δsym) der symmetrischen Stellgrößen (sym) anhand der Änderungen (δA, δZ*) der Anfangsdaten (A) und/oder der Zieldaten (Z*) unter Berücksichtigung der Gerüstdaten (G) ermittelt und
- **dass** das Steuerungssystem (4) die Änderungen (δasym) der asymmetrischen Stellgrößen (asym) anhand der Änderungen (δA, δZ*) der Anfangsdaten (A) und/oder der Zieldaten (Z*) unter Berücksichtigung der Gerüstdaten (G) und zusätzlicher Berücksichtigung der Änderungen (δsym) der symmetrischen Stellgrößen (sym) ermittelt.

8. Betriebsverfahren nach einem der obigen Ansprüche,
**dadurch gekennzeichnet,**
- **dass** das Steuerungssystem (4) während des Walzens des Walzguts (2) einen unmittelbar auslaufseitig des Walzgerüsts (1) messtechnisch erfassten Istwert (y) des Walzguts (2) entgegennimmt, wobei der Istwert (y) die Kontur und/oder die Planheit des Walzguts (2) beschreibt,
- **dass** das Steuerungssystem (4) eine symmetrische und eine asymmetrische Komponente (ysym, yasym) des Istwertes (y) ermittelt,
- **dass** das Steuerungssystem (4) Änderungen (δsym, δasym) der symmetrischen und der asymmetrischen Stellgrößen (sym, asym) ermittelt und die Stellglieder (10 bis 14, 18, 19) des Walzgerüsts (1) entsprechend der geänderten Stellgrößen (sym, asym) ansteuert,
- **dass** das Steuerungssystem (4) die Änderungen (δsym) der symmetrischen Stellgrößen (sym) anhand der symmetrischen Komponente (ysym) des Istwertes (y) ermittelt und
- **dass** das Steuerungssystem (4) die Änderungen (δasym) der asymmetrischen Stellgrößen (asym) anhand der asymmetrischen Komponente (yasym) des Istwertes (y) und der Änderungen (δsym) der symmetrischen Stellgrößen (sym) ermittelt.

9. Betriebsverfahren nach Anspruch 7 oder 8,
**dadurch gekennzeichnet,**
**dass** das Steuerungssystem (4) zum Ermitteln der Änderungen (δasym) der asymmetrischen Stellgrößen (asym) eine durch die Änderungen (δsym) der symmetrischen Stellgrößen (sym) bewirkte Änderung einer Asymmetrie eines Walzspaltes des Walzgerüsts (1) ermittelt und anhand der Änderung der Asymmetrie der Walzspaltes des Walzgerüsts (1) die Änderungen (δasym) der asymmetrischen Stellgrößen (asym) ermittelt.

10. Betriebsverfahren nach Anspruch 7, 8 oder 9,
**dadurch gekennzeichnet,**
- **dass** das Steuerungssystem (4) eine übergeordnete und eine untergeordnete Steuereinrichtung (21, 22) umfasst,
- **dass** die übergeordnete Steuereinrichtung (21) vor dem Einlaufen des Walzguts (2) in das Walzgerüst (1) die symmetrischen und asymmetrischen Stellgrößen (sym, asym) ermittelt und der untergeordneten Steuereinrichtung (22) die ermittelten symmetrischen und asymmetrischen Stellgrößen (sym, asym) vorgibt und
- **dass** die untergeordnete Steuereinrichtung (22) die Stellglieder (10 bis 14, 18, 19) des Walzgerüsts (1) entsprechend der ermittelten symmetrischen und asymmetrischen Stellgrößen (sym, asym) ansteuert, die Änderungen (δsym, δasym) der symmetrischen und asymmetrischen Stellgrößen (sym, asym) ermittelt und die Stellglieder (10 bis 14, 18, 19) des Walzgerüsts (1) entsprechend der geänderten Stellgrößen (sym, asym) ansteuert.

11. Steuerprogramm für ein softwareprogrammierbares Steuerungssystem (4), wobei das Steuerprogramm Maschinencode (6) umfasst, der von dem Steuerungssystem (4) unmittelbar abarbeitbar ist, wobei die Abarbeitung des Maschinencodes (6) durch das Steuerungssystem (4) bewirkt, dass das Steuerungssystem (4) ein Walzgerüst (1) zum Walzen eines flachen Walzguts (2) aus Metall gemäß einem Betriebsverfahren nach einem der obigen Ansprüche steuert.

12. Steuerungssystem für ein Walzgerüst (1) zum Walzen eines flachen Walzguts (2) aus Metall, wobei das Steuerungssystem mit einem Steuerprogramm (5) nach Anspruch 11 programmiert ist, so dass das Steuerungssystem das Walzgerüst (1) gemäß einem Betriebsverfahren nach einem der Ansprüche 1 bis 10 steuert.

13. Walzeinrichtung,
- wobei die Walzeinrichtung ein Walzgerüst (1) zum Walzen eines flachen Walzguts (2) aus Metall aufweist,
- wobei das Walzgerüst (1) Stellglieder (10 bis 14, 18, 19) zum Einstellen eines Walzspaltes des Walzgerüsts (1) entsprechend symmetrischer und asymmetrischer Stellgrößen (sym, asym) aufweist,
- wobei die Walzeinrichtung ein Steuerungssystem (4) aufweist,
- wobei das Steuerungssystem (4) als Steuerungssystem (4) nach Anspruch 12 ausgebildet ist, das das Walzgerüst (1) gemäß einem Betriebsverfahren nach einem der Ansprüche 1 bis 10 steuert.
